# EUROPÄISCHE PATENTSCHRIFT

(11) **EP 0 487 532 B1**
(45) Veröffentlichungstag und Bekanntmachung des Hinweises auf die Patenterteilung: **20.10.1993**
(21) Anmeldenummer: 90908211.7
(22) Anmeldetag: 25.05.1990
(51) Int. Cl.: H01R 13/74

(54) **HALTER FÜR EINE STECKER/BUCHSENKOMBINATION**
MOUNT FOR A PLUG/SOCKET COMBINATION
SUPPORT POUR UNE COMBINAISON DE FICHE/DOUILLE

(30) Priorität: 25.08.1989 DE 3928138
(43) Veröffentlichungstag der Anmeldung: 03.06.1992
(73) Patentinhaber: AUDI AG, 85045 Ingolstadt (DE)
(72) Erfinder: HADERER, Johann, D-8079 Dunsdorf (DE)
(74) Vertreter: Le Vrang, Klaus
(86) Internationale Anmeldenummer: EP9000839
(87) Internationale Veröffentlichungsnummer: WO9103083

(56) Entgegenhaltungen:
- DE-C- 3 605 063
- US-A- 4 389 021

## Beschreibung

Die Erfindung betrifft einen in ein Kraftfahrzeug einbaubaren Halter für eine Stecker/Buchsenkombination gemäß Oberbegriff des Anspruchs 1.

Derartige Halter sind beispielsweise im Bereich der Motorsensoren Stand der Technik, für Reparaturzwecke oder zum Austausch der Sensoren sind Steckverbindungen vorgesehen. Die aus einer Stecker/Buchsenkombination gebildeten Steckverbindungen werden gehaltert, Stecker und Buchse sind üblicherweise über Rastverbindungen miteinander fixiert.

Erschütterungen und Vibrationen im Motorraum erfordern eine sichere Halterung.

Aufgabe der Erfindung ist es, eine Möglichkeit zur einfachen Fixierung der Stecker/Buchsenkombination im Halter vorzuschlagen.

Die Aufgabe wird mit einem Zesammenbau gemäß Anspruch 1.

Erfindungsgemäß ist vorgesehen, daß in an sich bekannter Weise ein Element der Stecker/Buchsenkombination, also der Stecker oder die Buchse, in den Halter eingeschoben wird. Der Halter umgreift gabel- oder zangenartig das Element, wobei er in eine Nut eingreift, so daß das Element senkrecht zum Halter fixiert ist. Notwendig jedoch ist auch eine Fixierung in der Einschubrichtung, so daß das Element nicht aus der gabel- oder zangenartigen Umgreifung entgegen seiner Einschubrichtung wieder herauswandert.

Dieses wird erfindungsgemäß in einfacher Weise dadurch erreicht, daß das Ende mindestens eines der Stege, die das Element umgreifen, abgewinkelt ist. Das Gegenstück zu dem in der Halterung eingesetzten Element, also der Stecker zur Buchse oder die Buchse zum Stecker, ist so breit ausgeführt, daß sie nach dem Aufsetzen unter dieser Abwinkelung des Stegendes liegt und dementsprechend dagegenstößt, wenn das Element aus der gabelförmigen Aufnahme wieder in Gegenrichtung zur Einführrichtung bewegt würde. Solange also die Stecker/Buchsenkombination zusammengefügt ist, kann sie nicht mehr herausgenommen werden.

Da Stecker und Buchse miteinander verrastet sind, ist ein unbeabsichtigtes zufälliges Lösen der Verbindung nicht möglich, und somit auch nicht ein Entfernen aus der Halterung.

Im folgenden wird die Erfindung anhand der Zeichnung im einzelnen erläutert. Es zeigen:
- Fig. 1: den Halter und getrennt Stecker und Buchse;
- Fig. 2: den Halter mit aufgenommenem Stecker ohne aufgesteckte Buchse;
- Fig. 3: den Halter mit aufgenommenem Stecker und mit aufgesteckter Buchse.

Mit dem Bezugszeichen 10 ist ein Halter dargestellt, der im wesentlichen aus einem-Blechstreifen besteht, der Einschnitte 12, 12' aufweist. Ein Einschnitt 12 wird von zwei Stegen 14 und 16 seitlich begrenzt, wobei der eine Steg 1d eine rückspringende Stufe 18 und einen somit erweiterten Bereich 20 des Einschnitts 12 aufweist. Das obere Ende des Steges 16 ist senkrecht zur Ebene des Streifens 10 durch einen Vorsprung 22 abgewinkelt.

Der Streifen 10 besitzt mehrere solche Einschnitte 12, 12', entsprechend der Anzahl zu haltenden Stecker/Buchsenkombinationen.

In an sich bekannter Weise ist eine Buchse 30 vorgesehen, der in ihrem rückwärtigen Ende eine elektrische Leitung 32 besitzt. An einem von der Leitung 32 nach vorne sich aufweitenden Abschnitt 34 schließt sich eine Nut 36 an, deren Breite der lichten Weite des Einschnittes 12 entspricht. Um die Buchse seitenrichtig einzusetzen, ist sie an einer Seite 38 mit einem Vorsprung 40 versehen, der das Gegenstück zur Stufe 18 des Einschnittes 12 bildet.

Die Nut 36 wird nach vorne begrenzt durch eine Anlageplatte 42, die sich flächig bei eingesetzter Buchse an den Halter 10 anlegt. Ein Führungsteil 44 umgibt die Buchsenkontakte und ermöglicht ein sicheres Aufstecken eines Steckers 50, indem das Führungsteil 44 in das Gehäuse 54 des Steckers 50 eingreift.

Die Breite der Anlageplatte 42 ist so ausgelegt, daß beim Einsetzen die Platte 42 an dem Vorsprung 22 vorbeigleitet, sich also die Buchse 30 in den Einschnitt 12 einsetzen und herausnehmen läßt, ohne daß der Vorsprung 22 dabei stört.

Der Stecker 50 ist in seiner Breite so ausgelegt, daß bei Aufstecken auf die Buchse derart, daß die Kontakte 56 in die entsprechenden Öffnungen in der Buchse eingreifen, er mit seiner Oberseite 52 im Bereich 60 unter den Vorsprung 22 geschoben wird. Der Stecker 50 ist somit breiter als die Buchse 30 und kommt im montierten Zustand unter den Vorsprung 22, so daß der Vorsprung 22 ein Nachobenbewegen der Stecker/Buchsenkombination verhindert, da der Vorsprung 22 auf den Bereich 60 drückt.

Ein Herausnehmen der Buchse 30 aus dem Einschnitt 12 ist dementsprechend nur möglich, wenn vorher der Stecker 50 wieder abgenommen wird.

Da, wie beim Stand der Technik üblich, Stecker 50 und Buchse 30 durch geeignete Verrastmittel zueinander fixiert werden, die auf der Zeichnung nicht dargestellt sind, ist ein unbeabsichtigtes Lösen nicht möglich, und somit kann auch die Stecker/Buchsenkombination aus dem Halter 10 nicht herausgleiten.

Selbstverständlich sind die Elemente Stecker und Buchse für die Halterung austauschbar, es kann also genauso der Stecker gehaltert werden, und die breitere Buchse kommt unter den Vorsprung 22 im aufgesteckten Zustand zu liegen und sichert somit die Kombination gegen ein Herausgleiten von oben.

Genauso ist es möglich, andere auf ein Kontakt aufsteckbare Elemente wie Sensoren, Lampen, Anzeigelemente und ähnliches auf diese Weise zu fixieren.

## Patentansprüche

1. Zusammenbau einer Stecker-Buchsen-Kombination (30, 50) und eines die Kombination fixierenden Halters (10) zum Eimbau in ein Kraftfahrzeug dadurch gekennzeichnet, daß der Halter (10) mit zwei ein Element der Kombination (30) galbelförmig aufnhemenden Stegen (14; 16, 20) versehen ist, wobei an mindestens einem Ende eines Steges (16) ein Vorsprung (22) vorgesehen ist, der nach Verbindung von Stecker (50) und Buchse (30) das zweite Element (50) der Kombination (30, 50) übergreift und dabei die Kombination (30, 50) fixiert.

2. Zusammenbau nach Anspruch 1, wobei das erste Element (30) der Kombination an zwei Seiten eine Nut (36) aufweist zur Aufnahme der Stege, wobei der Vorsprung (22) in Steckrichtung in die der Leitungszuführung (32) entgegengesetzte Richtung weist und auf das aufgesetzte zweite Element (50) nach dessen Aufstecken drückt (Bereich 60).

## Claims

1. Assembly of a plug/socket combination (30, 50) and a holder (10) fixing the combination, for installation in a motor vehicle, characterised in that the holder (10) is provided with two webs (14; 16, 20) receiving one element of the combination (30) in a fork-shaped manner there being provided on at least one end of one web (16) a projection (22) which, after the connection of the plug (50) and socket (30), engages over the second element (50) of the combination (30, 50) and thereby fixes the combination (30, 50).

2. Assembly according to Claim 1, the first element (30) of the combination having, on two sides, a groove (36) for receiving the webs, the projection (22) pointing, in the direction of insertion, in the opposite direction to the lead feed (32) and pressing (region 60) onto the attached second element (50) after the attachment of the latter.

## Revendications

1. Ensemble composé d'une combinaison fiche-douille (30, 50) et d'un élément de maintien (10) qui fixe cette combinaison, destiné à être installé dans un véhicule automobile, caractérisé en ce que l'élément de maintien (10) est muni de deux branches (14; 16, 20) qui reçoivent à la manière d'une fourche un élément (30) de la combinaison, et il est prévu, à une extrémité au moins d'une branche (16), une saillie (22) qui, après l'assemblage de la fiche (50) et de la douille (30), saisit par-dessus le second élément (50) de la combinaison (30, 50) et fixe ainsi la combinaison (30, 50).

2. Ensemble selon la revendication 1, dans lequel le premier élément (30) de la combinaison présente, sur deux côtés, une gorge (36) pour recevoir les branches et dans lequel la saillie (22) est dirigée dans la direction d'enfichage dans le sens opposé au cable électrique (32) et appuie (dans la région 60) sur le second élément (50) mis en place, après l'enfichage de celui-ci.
